# FASCICULE DE BREVET EUROPEEN

(11) **EP 0 543 744 B1**
(45) Date de publication et mention de la délivrance du brevet: **01.02.1995**
(21) Numéro de dépôt: 92420416.7
(22) Date de dépôt: 16.11.1992
(51) Int. Cl.: A63C 5/12

(54) **Ski en forme, de section non rectangulaire**
Ski mit einem nicht-rechteckigen Durchschnitt
Ski with a non-rectangular cross-section

(30) Priorité: 19.11.1991 FR 9114749
(43) Date de publication de la demande: 26.05.1993
(73) Titulaire: SKIS ROSSIGNOL S.A., F-38509 Voiron Cédex (FR)
(72) Inventeur: Abondance, Roger, F-38140 La Murette (FR); Bauvois, Jean, F-38250 Villars de Lans (FR); Boix Vives, Laurent, F-38000 Grenoble (FR)
(74) Mandataire: Maureau, Philippe

(56) Documents cités:
- EP-A- 0 180 678
- EP-A- 0 367 964
- EP-A- 0 459 347

## Description

La présente invention a pour objet un ski en forme, de section non rectangulaire.

Il est de plus en plus fréquent de réaliser des skis en forme, c'est-à-dire des skis de section non rectangulaire possédant une coque formant la face supérieure et les faces latérales du ski, ces faces latérales étant éventuellement inclinées sur au moins une partie de leur hauteur. Dans ce cas, cette inclinaison peut être constante, ou variable sur la longueur du ski, et procurée par des surfaces planes ou courbes.

Il est également avantageux de réaliser des skis comportant un noyau de remplissage en mousse de matière synthétique, par exemple de polyuréthanne, qui possède d'excellentes propriétés de stabilité dans le temps, et est d'un poids peu élevé.

L'avantage d'un ski traditionnel, est notamment qu'il possède des chants rigides, par exemple en ABS ou en stratifié phénolique, assurant une excellente transmission des efforts exercés par la surface de neige sur les carres du ski, vers la face supérieure de celui-ci équipée de la fixation pour une chaussure du skieur.

Les documents FR 2 611 519 et WO 91/08029 décrivent un ski à coque dont les parois latérales sont inclinées, comportant un noyau de section rectangulaire, et dans lequel la transmission des efforts entre les carres et la face supérieure est réalisée par des éléments de renfort situés au contact des parois inclinées, et formés par exemple par des feuilles de tissu imprégnées de résine. L'espace entre le noyau central et les faces latérales est occupé par un matériau de remplissage.

Les documents FR 2 611 518, FR 2 615 404 et EP 0 394 835 concernent des skis en forme, comportant une coque formant les faces latérales inclinées du ski, un noyau de section rectangulaire, des éléments de renfort au contact des parois inclinées, avec ménagement d'un espace entre les parois inclinées et le noyau, qui est rempli par des éléments viscoélastiques possédant un pouvoir d'amortissement des vibrations.

L'inconvénient de ces différentes solutions résulte du fait qu'il n'existe pas d'éléments larges assurant une transmission directe des efforts depuis les carres jusqu'à la face supérieure équipée de la fixation puisque le noyau ne prend pas appui sur les carres, et que les éléments de renforcement de la coque sont plaqués contre les flans inclinés de celle-ci et prennent un appui ponctuel sur chaque carre.

Il en résulte donc des skis qui possèdent des caractéristiques de comportement moyennes, et qui ne peuvent pas satisfaire aux critères d'exigence requis, notamment en compétition où la précision de guidage souhaitée pour les skis impose une transmission aussi parfaite que possible des efforts depuis les carres vers la face supérieure du ski.

Le but de l'invention est de fournir un ski en forme, de section non rectangulaire, comportant un noyau de remplissage, par exemple en mousse de matière synthétique, et notamment de polyuréthanne, dont la face supérieure et les faces latérales soient constituées par une coque, afin de posséder la qualité de finition des skis comportant une coque, tout en offrant les qualités techniques des skis traditionnels en assurant, au moins au niveau du patin, une transmission directe des efforts depuis les carres jusqu'à la face supérieure du ski équipée de la fixation.

A cet effet, le ski selon l'invention comprend deux éléments de renforcement longitudinaux s'étendant au moins dans la partie centrale du ski, disposés de part et d'autre du noyau, au contact à la fois de celui-ci et les parties de la surface intérieure de la coque formant les faces latérales, chaque élément de renforcement comportant une face inférieure s'étendant en grande partie sur la largeur de la carre correspondante, de façon à lui procurer un appui efficace, et s'étendant sur au moins une partie de la hauteur du ski.

Les éléments de renforcement longitudinaux assurent un excellent appui de la carre, ainsi que la transmission des efforts reçus par chaque carre vers la face supérieure du ski munie de la fixation. Chaque élément de renforcement peut s'étendre pratiquement sur toute la hauteur du ski et servir de support, d'une part, à une carre et, d'autre part, à la face supérieure du ski, ou s'étendre au contraire seulement sur une partie de la hauteur du ski, et être associé à un élément de renfort en contact avec la paroi supérieure de la coque, et reprenant les efforts transmis à partir de la carre. Cet élément de reprise d'effort peut être constitué par exemple par un tissu imprégné de résine.

Chaque élément de renforcement peut avoir une face située du côté du noyau, perpendiculaire au plan de la semelle ou, au contraire, inclinée par rapport à la perpendiculaire au plan de la semelle, posséder une largeur constante sur toute la longueur du ski, le noyau possédant une largeur variable, ou, au contraire, posséder une largeur variable le long du ski, le noyau possédant dans un tel cas une largeur constante.

Chaque élément de renforcement peut être réalisé en plusieurs parties aboutées dans le sens longitudinal et réalisé en des matériaux possédant des caractéristiques différentes, ou encore en plusieurs parties juxtaposées et réalisées dans des matériaux différents.

Dans tous les cas, il convient que dans la partie centrale du ski, c'est-à-dire dans la zone de patin, les éléments de renforcement soient rigides, les zones d'extrémité de ces mêmes éléments pouvant être plus souples et réalisées par exemple en un matériau viscoélastique.

La partie rigide de chaque élément de renforcement peut être réalisée en un matériau massif, tel que du bois, une matière synthétique, ou encore être réalisée à partir de tissu imprégné de résine et replié sur lui-même, ou encore en un complexe multimatériaux, tel que Zicral-ABS, Zicral étant une marque déposée pour un alliage d'aluminium et l'ABS étant l'acrylonitrile-butadiène-styrène.

Il est également possible de jouer sur les caractéristiques et sur les formes respectives des deux éléments de renforcement opposés d'un même ski, pour donner à ce ski certaines caractéristiques de comportement. C'est ainsi que les deux éléments de renforcement opposé d'un même ski peuvent posséder des caractéristiques différentes de rigidité et d'amortissement, ou posséder des caractéristiques géométriques différentes, telles que largeur et/ou hauteur.

Avantageusement, les éléments de renforcement s'étendent sur toute la longueur active du ski, c'est-à-dire sensiblement entre les zones de contact avant et arrière du ski sur la neige, tandis que la coque recouvre entièrement les éléments de renforcement.

Conformément à une autre caractéristique de l'invention, un joint en matériau viscoélastique est interposé localement dans les zones d'extrémité du ski entre la coque et la partie supérieure de chaque élément de renforcement, ou entre la coque et les carres.

Un tel ski peut être obtenu avec réalisation préalable du noyau et assemblage dans le moule des éléments de renforcement de la coque, ou encore par préassemblage des éléments de renforcement à la coque avant moulage in situ du noyau. Il est également possible d'extruder les éléments de renforcement avec la coque, avant moulage du noyau.

De toute façon, l'invention sera bien comprise à l'aide de la description qui suit, en référence aux dessins schématiques annexés représentant, à titre d'exemples non limitatifs, plusieurs formes d'exécution de ce ski :
Figure 1 est une vue de côté d'un ski selon l'invention ;
Figure 2 et 3 en sont deux vues en coupe transversale et à échelle agrandie respectivement selon les lignes II-II et III-III de figure 1 ;
Figure 4 est une vue en coupe transversale et à échelle agrandie d'une variante d'exécution de ce ski ;
Figure 5 est une vue en coupe transversale et à échelle agrandie d'une autre variante d'exécution de ce ski ;
Figures 6 et 7 sont deux vues de dessus d'un ski sans la coque montrant deux possibilités de réalisation des éléments de renforcement.

Le ski représenté aux figures 1 à 3, est un ski en forme, de section non rectangulaire, comprenant un noyau de remplissage 2, par exemple en mousse de polyuréthanne, une coque 3 formant la face supérieure 4 du ski et les deux faces latérales 5 de celui-ci, des carres métalliques longitudinales 6, et une semelle de glissement 7.

Comme montré aux figures 2 et 3, ce ski comprend deux éléments de renforcement longitudinaux 8, s'étendant au moins dans la zone de patin du ski, disposés de part et d'autre du noyau 2, entre celui-ci et les faces inclinées 5 de la coque 3. Chaque élément de renforcement 8 comporte une face inférieure servant à l'appui d'une carre 6, de façon à lui procurer un appui efficace.

Dans la forme d'exécution représentée aux figures 1 à 3, chaque élément de renforcement 8 s'étend pratiquement sur toute la hauteur du ski et sert au support de la face supérieure 4 de la coque. En outre, chaque élément de renforcement possède une face, destinée à prendre appui contre le noyau, qui est perpendiculaire au plan de la semelle. La figure 3 montre la localisation entre les bords de la coque 3 et la base des éléments de renforcement et les carres 6, dans les zones d'extrémités, d'une couche de matériau viscoélastique 9.

La figure 4 représente une variante du ski de figures 1 à 3, dans lequel chaque élément de renforcement 18 s'étend sur une partie seulement de la hauteur du ski, et est solidaire d'un élément de renfort 19 constitué par exemple par un tissu imprégné de résine, qui est lui-même en contact avec la face supérieure 14 de la coque, et qui est destiné à transmettre à cette dernière les efforts auxquels sont soumises les carres 16.

La figure 5 représente une autre forme d'exécution de ce ski, dans laquelle chaque élément de renforcement 28 possède une face destinée à prendre appui contre le noyau 22, qui est inclinée par rapport à la perpendiculaire au plan de la semelle.

La figure 6 représente un ski, sans la coque, en vue de dessus, dans lequel chaque élément de renforcement, désigné par la référence générale 38, possède une largeur de base constante sur toute sa longueur, le noyau 32 possédant pour sa part une largeur variable pour tenir compte des lignes de cote du ski. En outre, dans cette forme d'exécution, chaque élément de renforcement est constitué par un complexe multimatériaux, comportant au moins deux matériaux différents, par exemple une couche centrale de Zicral 38a et deux couches latérales d'ABS 38b.

La figure 7 représente une autre forme d'exécution, dans laquelle chaque élément de renforcement 48 possède une largeur de base variable le long du ski sur toute sa longueur, tandis que le noyau 42 possède, pour sa part, une largeur constante le long du ski. En outre, et pour illustrer une autre possibilité de l'invention, chaque élément de renforcement comprend une partie centrale 48a s'étendant au moins dans la zone de patin du ski, réalisée en un matériau rigide, et deux zones d'extrémités respectivement avant 48b et arrière 48c, qui sont aboutées longitudinalement à la zone 48a, et qui sont réalisées en un matériau possédant des caractéristiques différentes, par exemple en un matériau viscoélastique. Une telle combinaison est intéressante dans la mesure où il est nécessaire de disposer d'un excellent appui au niveau du patin, ce qui est réalisé par l'élément rigide 48a, et qu'il est avantageux d'obtenir un bon amortissement au niveau des extrémités, ce qui est obtenu grâce aux éléments viscoélastiques 48b et 48c.

Comme il ressort de ce qui précède, l'invention apporte une grande amélioration à la technique existante en fournissant un ski en forme, de section non rectangulaire, possédant les qualités de présentation des skis à coque, tout en ayant les caractéristiques techniques de comportement des skis traditionnels.

Comme il va de soi, l'invention ne se limite pas aux seules formes d'exécution de ce ski, décrites ci-dessus à titre d'exemples, elle en embrasse au contraire toutes les variantes de réalisation couvertes par les revendications ci-jointes.

C'est ainsi notamment que les éléments de renforcement pourraient être monolithiques, ou que les éléments de renforcement ne pourraient s'étendre que dans la seule partie centrale du ski, ou que certaines des caractéristiques, décrites en référence à une forme d'exécution, pourraient être combinées avec des caractéristiques décrites en référence à une autre forme d'exécution sans que l'on sorte pour autant du cadre de l'invention, tel que défini dans les revendications ci-jointes.

## Revendications

1. Ski en forme, de section non rectangulaire, comprenant un noyau de remplissage, par exemple en mousse de polyuréthanne, une coque formant la face supérieure et les faces latérales du ski, une face inférieure équipée de carres métalliques longitudinales et d'une semelle de glissement centrale, caractérisé en ce qu'il comprend deux éléments de renforcement longitudinaux (8, 18, 28, 38, 48) s'étendant au moins dans la partie centrale du ski, disposés de part et d'autre du noyau (2, 22, 32, 42), au contact à la fois de celui-ci et des parties de la surface intérieure de la coque (3) formant les faces latérales du ski, chaque élément de renforcement comportant une face inférieure s'étendant en grande partie sur la largeur de la carre (6) correspondante, de façon à lui procurer un appui efficace, et s'étendant sur au moins une partie de la hauteur du ski.

2. Ski selon la revendication 1, caractérisé en ce que chaque élément de renforcement (8) formant longeron s'étend sur pratiquement toute la hauteur du ski et sert au support de la face supérieure (4) de la coque (3).

3. Ski selon la revendication 1, caractérisé en ce que chaque élément de renforcement (18) s'étend sur une partie seulement de la hauteur du ski, et est solidaire d'un élément de renfort (19) en contact avec la paroi supérieure (14) de la coque, dans le but de reprendre les efforts.

4. Ski selon l'une quelconque des revendications 1 à 3, caractérisé en ce que chaque élément de renforcement (8) possède une face, destinée à prendre appui contre le noyau (2), qui est perpendiculaire au plan de la semelle.

5. Ski selon l'une quelconque des revendications 1 à 3, caractérisé en ce que chaque élément de renforcement (28) possède une face, destinée à prendre appui contre le noyau (22), qui est incliné par rapport à la perpendiculaire au plan de la semelle.

6. Ski selon l'une quelconque des revendications 1 à 5, caractérisé en ce que la largeur de la base de chaque élément de renforcement (48), c'est-à-dire de la face de celui-ci tournée du côté de la semelle, est constante sur toute la longueur du ski, tandis que la largeur du noyau (42) est variable sur toute la longueur du ski.

7. Ski selon l'une quelconque des revendications 1 à 5, caractérisé en ce que la largeur de la base de chaque élément de renforcement (38), c'est-à-dire de la face de celui-ci tournée du côté de la semelle, est variable en fonction de sa position longitudinale sur le ski, la largeur du noyau (32) étant constante sur toute la longueur du ski.

8. Ski selon l'une quelconque des revendications 1 à 7, caractérisé en ce que chaque élément de renforcement (48) est réalisé en plusieurs parties (48a, 48b, 48c) aboutées dans le sens longitudinal, et réalisées en des matériaux possédant des caractéristiques différentes.

9. Ski selon l'une quelconque des revendications 1 à 7, caractérisé en ce que chaque élément de renforcement (38) est réalisé en plusieurs parties (38a, 38b) juxtaposées et réalisées en des matériaux possédant des caractéristiques différentes.

10. Ski selon l'une quelconque des revendications 1 à 9, caractérisé en ce que chaque élément de renforcement (48) comprend une partie centrale (48a) rigide située dans la zone de patin, et deux parties d'extrémités (48b, 48c) réalisées en un matériau viscoélastique.

11. Ski selon l'une quelconque des revendications 1 à 10, caractérisé en ce que la partie rigide de chaque élément de renforcement (8) est réalisée à partir de tissu imprégné de résine, et replié sur lui-même.

12. Ski selon l'une quelconque des revendications 1 à 10, caractérisé en ce que la partie rigide de chaque élément de renforcement (8) est réalisée en un complexe multimatériaux, tel que Zicral-ABS, Zicral étant une marque déposée pour un alliage d'aluminium, et l'ABS étant l'acrylonitrile-butadiène-styrène.

13. Ski selon l'une quelconque des revendications 1 à 12, caractérisé en ce que les deux éléments de renforcement opposés (8) d'un même ski possèdent des caractéristiques différentes de rigidité et d'amortissement.

14. Ski selon l'une quelconque des revendications 1 à 13, caractérisé en ce que les deux éléments de renforcement opposés (8) d'un même ski possèdent des caractéristiques géométriques différentes, telles que largeur et/ou hauteur différentes.

15. Ski selon l'une quelconque des revendications 1 à 14, caractérisé en ce que les éléments de renforcement s'étendent sur toute la longueur active du ski, c'est-à-dire sensiblement entre les zones de contact avant et arrière du ski sur la neige, tandis que la coque recouvre entièrement les éléments de renforcement.

16. Ski selon l'une quelconque des revendications 1 à 15, caractérisé en ce qu'un joint en matériau viscoélastique (9) est interposé localement dans les zones d'extrémité du ski entre la coque (3) et la partie supérieure de chaque élément de renforcement (8).

17. Ski selon l'une quelconque des revendications 1 à 16, caractérisé en ce que le noyau (2) est réalisé indépendamment, puis assemblé aux éléments de renforcement et à la coque.

18. Ski selon l'une quelconque des revendications 1 à 16, caractérisé en ce que les éléments de renforcement (8) sont tout d'abord assemblés à la coque (3) ou extrudés avec la coque, après quoi le noyau (2) est injecté in situ.

## Claims

1. Shaped ski with a non-rectangular cross-section, comprising a filling core, for example of polyurethane foam, a shell forming the top face and the lateral faces of the ski, a bottom face equipped with longitudinal metal edges and a central sliding bottom, characterised in that it comprises two longitudinal reinforcement members (8, 18, 28, 38, 48) extending at least in the central part of the ski, disposed on each side of the core (2, 22, 32, 42), in contact both with the latter and with parts of the inner surface of the shell (3) forming the lateral faces of the ski, each reinforcement member having a bottom face extending largely over the width of the corresponding edge (6), so as to afford it effective support, and extending over at least part of the height of the ski.

2. Ski according to Claim 1, characterised in that each reinforcement member (8) forming a side member extends over practically the whole height of the ski and serves as a support for the top face (4) of the shell (3).

3. Ski according to Claim 1, characterised in that each reinforcement member (18) extends over only part of the height of the ski, and is integral with a strengthening member (19) in contact with the top wall (14) of the shell, the aim being to absorb the forces.

4. Ski according to any one of Claims 1 to 3, characterised in that each reinforcement member (8) has a face, designed to bear against the core (2), which is perpendicular to the plane of the bottom.

5. Ski according to any one of Claims 1 to 3, characterised in that each reinforcement member (28) has a face, designed to bear against the core (22), which is inclined with respect to the perpendicular to the plane of the bottom.

6. Ski according to any one of Claims 1 to 5, characterised in that the width of the base of each reinforcement member (48), that is to say of the face of the latter turned towards the bottom, is constant over the entire length of the ski, while the width of the core (42) is variable over the entire length of the ski.

7. Ski according to any one of Claims 1 to 5, characterised in that the width of the base of each reinforcememnt member (38), that is to say of the face of the latter turned towards the bottom, is variable as a function of its longitudinal position on the ski, the width of the core (32) being constant over the entire length of the ski.

8. Ski according to any one of Claims 1 to 7, characterised in that each reinforcement member (48) is produced in several parts (48a, 48b, 48c) joined end to end in the longitudinal direction, produced from materials having different characteristics.

9. Ski according to any one of Claims 1 to 7, characterised in that each reinforcement member (38) is produced in several juxtaposed parts (38a, 38b) produced from materials having different characteristics.

10. Ski according to any one of Claims 1 to 9, characterised in that each reinforcement member (48) comprises a rigid central part (48a) situated in the runner area, and two end parts (48b, 48c) produced from a viscoelastic material.

11. Ski according to any one of Claims 1 to 10, characterised in that the rigid part of each reinforcement member (8) is produced-from cloth impregnated with resin, and folded over on itself.

12. Ski according to any one of Claims 1 to 10, characterised in that the rigid part of each reinforcement member (8) is produced from a multi-material complex, such as Zicral-ABS, Zicral being a brand name for an aluminium alloy, and ABS being acrylonitrile-butadiene-styrene.

13. Ski according to any one of Claims 1 to 12, characterised in that the two opposite reinforcement members (8) on the same ski have different stiffness and damping characteristics.

14. Ski according to any one of Claims 1 to 13, characterised in that the two opposite reinforcement members (8) on the same ski have different geometric characteristics, such as different widths and/or heights.

15. Ski according to any one of Claims 1 to 14, characterised in that the reinforcement members extend over the entire active length of the ski, that is to say substantially between the front and rear contact areas on the snow, while the shell covers the reinforcement members entirely.

16. Ski according to any one of Claims 1 to 15, characterised in that a joint made from viscoelastic material (9) is interposed locally in the end areas of the ski between the shell (3) and the top part of each reinforcement member (8).

17. Ski according to any one of Claims 1 to 16, characterised in that the core (2) is produced independently, and then connected to the reinforcement members and to the shell.

18. Ski according to any one of Claims 1 to 16, characterised in that the reinforcement members (8) are first of all connected to the shell (3) or extruded with the shell, after which the core (2) is injected in situ.

## Patentansprüche

1. Ski mit nicht rechteckförmigem Querschnitt, umfassend einen Füllungskern, beispielsweise aus Polyurethanschaum, eine die obere Fläche und die Seitenflächen des Skis bildende Schale, eine untere Fläche, die mit Metallängskanten und einem zentralen Gleitbelag ausgestattet ist, **dadurch gekennzeichnet**, daß er zwei Längsverstärkungselemente (8, 18, 28, 38, 48) umfaßt, welche wenigstens in dem Mittelabschnitt des Skis verlaufen, beidseits des Kerns (2, 22, 32, 42) angeordnet sind und gleichzeitig mit diesem und Abschnitten der Innenfläche der die Seitenflächen des Skis bildenden Schale (3) in Kontakt stehen, wobei jedes Verstärkungselement eine untere Fläche umfaßt, die sich großteils über die Breite der entsprechenden Kante (6) erstreckt, um für deren wirksame Abstützung zu sorgen, und sich über wenigstens einen Teil der Höhe des Skis erstreckt.

2. Ski nach Anspruch 1, **dadurch gekennzeichnet**, daß jedes einen Längsträger bildende Verstärkungselement (8) sich über praktisch die gesamte Höhe des Skis erstreckt und zur Halterung der oberen Fläche (4) der Schale (3) dient.

3. Ski nach Anspruch 1, **dadurch gekennzeichnet**, daß jedes Verstärkungselement (18) sich nur über einen Teil der Höhe des Skis erstreckt und mit einem Versteifungselement (19) verbunden ist, das zum Zwecke der Aufnahme der Kräfte mit der oberen Wandung (14) der Schale in Kontakt steht.

4. Ski nach einem der Ansprüche 1 bis 3, **dadurch gekennzeichnet**, daß jedes Verstärkungselement (8) eine Fläche aufweist, die zur Anlage gegen den Kern (2) bestimmt ist und orthogonal zur Ebene der Sohle verläuft.

5. Ski nach einem der Ansprüche 1 bis 3, **dadurch gekennzeichnet**, daß jedes Verstärkungselement (28) eine Fläche aufweist, die zur Anlage gegen den Kern (22) bestimmt und bezüglich der Orthogonalen zur Ebene der Sohle geneigt ist.

6. Ski nach einem der Ansprüche 1 bis 5, **dadurch gekennzeichnet**, daß die Breite der Basis jedes Verstärkungselements (48), d.h. dessen zur Sohle hinweisender Fläche, über die gesamte Länge des Skis konstant ist, während die Breite des Kerns (42) über die gesamte Länge des Skis variabel ist.

7. Ski nach einem der Ansprüche 1 bis 5, **dadurch gekennzeichnet**, daß die Breite der Basis jedes Verstärkungselements (38), d.h. dessen zur Sohle hinweisender Fläche, als Funktion ihrer Längsposition auf dem Ski variabel ist, wobei die Breite des Kerns (32) über die gesamte Länge des Skis konstant ist.

8. Ski nach einem der Ansprüche 1 bis 7, **dadurch gekennzeichnet**, daß jedes Verstärkungselement (48) aus mehreren Teilen (48a, 48b, 48c) gebildet ist, die in Längsrichtung aneinander angrenzen und aus Materialien mit verschiedenen Eigenschaften gebildet sind.

9. Ski nach einem der Ansprüche 1 bis 7, **dadurch gekennzeichnet**, daß jedes Verstärkungselement (38) aus mehreren nebeneinander angeordneten Teilen (38a, 38b) gebildet ist, welche aus Materialien mit verschiedenen Eigenschaften gebildet sind.

10. Ski nach einem der Ansprüche 1 bis 9**, dadurch gekennzeichnet**, daß jedes Verstärkungselement (48) ein steifes Mittelteil (48a) umfaßt, das im Bindungsbereich angeordnet ist, sowie zwei Endteile (48b, 48c), die aus viskoelastischem Material gebildet sind.

11. Ski nach einem der Ansprüche 1 bis 10, **dadurch gekennzeichnet**, daß das steife Teil jedes Verstärkungselements (8) aus mit Harz imprägniertem und zusammengefaltetem Gewebe gebildet ist.

12. Ski nach einem der Ansprüche 1 bis 10**, dadurch gekennzeichnet**, daß das steife Teil jedes Verstärkungselements (8) aus einem mehrere Materialien umfassenden Komplex, wie Zicral-ABS, gebildet ist, wobei Zicral eine für eine Aluminiumlegierung eingetragene Marke ist und wobei ABS Acrylnitril-Butadier-Styrol ist.

13. Ski nach einem der Ansprüche 1 bis 12, **dadurch gekennzeichnet**, daß die beiden einander gegenüberliegenden Verstärkungselemente (8) ein und desselben Skis verschiedene Steifigkeits- und Dämpfungseigenschaften aufweisen.

14. Ski nach einem der Ansprüche 1 bis 13, **dadurch gekennzeichnet**, daß die beiden einander gegenüberliegenden Verstärkungselemente (8) ein und desselben Skis verschiedene geometrische Eigenschaften aufweisen, wie verschiedene Breite und/oder Höhe.

15. Ski nach einem der Ansprüche 1 bis 14, **dadurch gekennzeichnet**, daß die Verstärkungselemente sich über die gesamte aktive Länge des Skis erstrecken, d.h. im wesentlichen zwischen den vorderen und hinteren Kontaktbereichen des Skis auf dem Schnee, während die Schale die Verstärkungselemente vollständig bedeckt.

16. Ski nach einem der Ansprüche 1 bis 15, **dadurch gekennzeichnet**, daß in den Endbereichen des Skis zwischen der Schale (3) und dem oberen Abschnitt jedes Verstärkungselements (8) lokal eine Lage (9) aus viskoelastischem Material angeordnet ist.

17. Ski nach einem der Ansprüche 1 bis 16, **dadurch gekennzeichnet**, daß der Kern (2) unabhängig gebildet und dann mit den Verstärkungselementen und der Schale zusammengesetzt ist.

18. Ski nach einem der Ansprüche 1 bis 16, **dadurch gekennzeichnet**, daß die Verstärkungselemente (8) mit der Schale (3) vormontiert oder mit der Schale (3) extrudiert sind, und der Kern (2) nachträglich in situ eingespritzt ist.
